# EUROPÄISCHE PATENTSCHRIFT

(11) **EP 1 182 313 B1**
(45) Veröffentlichungstag und Bekanntmachung des Hinweises auf die Patenterteilung: **01.03.2006**
(21) Anmeldenummer: 00202951.0
(22) Anmeldetag: 23.08.2000
(51) Int. Cl.: E05B 49/00

(54) **Vorrichtung zum verifizieren einer Zugangsberechtigung**
Apparatus for verifying an access authorization
Dispositif pour vérifier une autorisation d'accès

(43) Veröffentlichungstag der Anmeldung: 27.02.2002
(73) Patentinhaber: Delphi Technologies, Inc., Troy, MI 48007 (US)
(72) Erfinder: Schumacher, Frank, 51469 Bergisch Gladbach (DE)
(74) Vertreter: Manitz, Finsterwald & Partner GbR

(56) Entgegenhaltungen:
- EP-A- 0 983 916
- DE-A- 19 802 526
- DE-C- 19 839 695
- FR-A- 2 781 076
- US-A- 5 983 347

## Beschreibung

Die Erfindung betrifft eine Vorrichtung zum Verifizieren einer Zugangsberechtigung, insbesondere fuer ein Kraftfahrzeug, gemäß dem Oberbegriff des Anspruchs 1. Eine Vorrichtung mit den Merkmalen des Oberbegriffs des Anspruchs 1 ist aus der EP 0 983 916 A1 bekannt. Derartige Systeme werden oftmals auch als keyless car (kc) systems bezeichnet.

Es ist beispielsweise eine Vorrichtung bekannt geworden, welche eine Art elektronische ID-Karte (auch CID = customer identification devic) fuer den autorisierten Benutzer umfasst. Die ID-Karte wird bevorzugt in einer koerpemahen Tasche getragen. Beispielsweise eine Oeffnungsbewegung eines Tuergriff oder irgendeine andere Betaetigungsaktion toest bei der fahrzeugseitigen elektronischen Baueinheit das drahtlose Aussenden eines Identifizierungsprotokoll (Fragesignal) aus. Anschtiessend wird die fahrzeugseitige Baueinheit auf Empfang fuer ein Antwortprotokoll (Antwortsignal) der benutzerseitigen elektronischen Baueinheit geschaltet. Nachdem die benutzerseitige Baueinheit das genannte Protokoll empfangen und verarbeitet hat, wird ein Antwortprotokoll an die fahrzeugseitige Baueinheit uebersandt. Auf diesem Wege wird in jeder der beiden Baueinheiten eine autarke Identifizierung der jeweils anderen zugeordneten Baueinheit durchgefuehrt. Sofern ein Vergleich der uebersandten Protokolle in zumindest einer der beiden Baueinheiten nicht zu einem positiven Ergebnis fuehrt, wird die Benutzung des gesamten Fahrzeug oder nur die nachgefragte Funktion (beispielsweise Fahrzeug oeffnen, Motor starten oder aehnliches) gesperrt. Mit anderen Worten liegt dann nicht die erforderliche Zugangsberechtigung vor. Ganz grundsaetzlich ist die Reichweite bei der drahtlosen Uebertragung der genannten Protokolle aus technischen Gruenden begrenzt. Beispielsweise kann die Reichweite des von der fahrzeugseitigen Baueinheit ausgesendeten Protokolls mehrere Meter betragen. Die Antwortbotschaft der benutzerseitigen Baueinheit besitzt eine groessere Reichweite als die fahrzeugseitige Baueinheit. Aus Sicherheitsgruenden ist die Signalreichweite insgesamt eingeschraenkt, um einen Missbrauch zu vermeiden.

Diese Eigenschaften machen sich auch Fahrzeugdiebe zu Nutze. Beispielsweise ist es denkbar, dass sich ein autorisierter Benutzer (mit benutzerseitiger elektronischer Baueinheit) ueber die Reichweite einer der beiden Baueinheiten hinaus von dem Fahrzeug entfernt hat. Nun ist es denkbar, dass mittels entsprechend plazierter Massnahmen (Transceiver) die wechselweise emittierten Signale derart verstaerkt werden, dass sie dennoch die andere Baueinheit erreichen. Mit anderen Worten wird der Transceiver derart in der Naehe des autorisierten Benutzers plaziert, dass er zumindest die Reichweite des Antwortsignals einer benutzerseitigen Baueinheit (oder die Reichweite aller uebertragenen Signale) verlaengert.

Somit erfolgt eine Uebertragung eines, von der benutzerseitigen Baueinheit erzeugten, Antwortsignals ueber eine viel weitere Strecke als konstruktiv vorgesehen, so dass die nachgefragte Fahrzeugfunktion von der fahrzeugseitigen Baueinheit freigegeben werden kann, obwohl dies nicht dem Wunsch des rechtmaessigen Benutzers entspricht. Mit anderen Worten wird der Anschein erweckt, dass ein autorisierter Fahrzeugbenutzer innerhalb der Systemreichweite eine bestimmte Fahrzeugfunktion nachfragt, was zu dem entsprechenden Ergebnis (Fahrzeugoeffnung, Motorstarten oder aehnlichem) fuehrt. Fuer diese Vorgehensweise muss ein Dieb noch nicht einmal die Botschaft oder den kryptologischen Code entschluesseln.

Es ist eine Aufgabe der vorliegenden Erfindung, eine Vorrichtung der genannten Art sicherer zu machen, und die oben beschriebenen Nachteile zu vermeiden.

Diese Aufgabe wird dadurch geloest, dass wenigstens die von der benntzerseitigen Baneinheit ausgesendeten elektronischen Botschaften eine Zeitinformation betreffend die interne Uhrzeit der benntzerseitigen Baneinheit aufweisen.

Weitere Einzelheiten der Erfindung gehen aus Unteranspruechen im Zusammenhang mit der Beschreibung und der Zeichnung hervor. In der Zeichnung zeigt jeweils stark schematisiert:
- Fig. 1:: eine Vorrichtung nach dem Stand der Technik
- Fig. 2:: eine Ausfuehrungsform gemaess der Erfindung.

Eine Vorrichtung zum Verifizieren einer Zugangsberechtigung 1 umfasst wenigstens eine fahrzeugseitige elektronische sowie mikroprozessorgesteuerte Baueinheit 2 (erste Baueinheit) und eine benutzerseitige elektronische sowie mikroprozessorgesteuerte Baueinheit 4 (zweite Baueinheit), welche auf drahtlosem Wege verschluesselte Botschaften 6,8 miteinander austauschen. Der strukturelle Aufbau einer jeder dieser Botschaften 6,8 ist prinzipiell gleich, und umfasst grundsaetzlich ein oder mehrere Startbit zu Beginn des Signals, ein oder mehrere Adressbit, ein oder mehrere Nachrichtenbit in verschluesselter Form, und ein Endbit zum Signalende. Es sind desweiteren nicht zeichnerisch dargestellte Sende- und Empfangsmittel fuer einen wechselseitigen drahtlosen Botschaftsaustausch vorgesehen. In bevorzugter Weise sendet die erste Baueinheit 2 Signale in einem Frequenzbereich um 125 kHz. Die zweite Baueinheit 4 besitzt einen Frequenzbereich um etwa 433 MHz. Der Figur 1 ist schematisiert und mit durchgezogener Linie jeweils eine in Richtung auf die zweite Baueinheit 4 ausgesendete Fragebotschaft 6, sowie eine in Richtung auf die erste Baueinheit 2 ausgesendete Antwortbotschaft 8 zu entnehmen.

Grundsaetzlich wird angestrebt, den gegenseitigen Identifizierungsprozess der beiden Baueinheiten zu beschleunigen, um unnoetige benutzerseitige Wartezeiten zu vermeiden.

Die nachfolgende Beschreibung bezieht sich beispielhaft auf eine Kraftfahrzeugtuerverriegelungsvorrichtung. Die Erfindung ist allerdings bei beliebigen Anwendungsfaellen im Automobilbereich oder auch bei anderen Zugangskontrollen (bespielsweise bei der Immobilienueberwachung) einsetzbar. Die Vorrichtung funktioniert und kommuniziert ferner auch im Zusammenhang mit einer Kraftfahrzeuginnenraumueberwachungsvorrichtung. Dies gilt vor allem auch vor dem Hintergrund, dass bei modernen Kraftfahrzeugen gewissermassen alle elektronischen Baueinheiten ueber ein Datenbussystem verbunden sind und miteinander Daten kommunizieren.

Im folgenden wird die Arbeitsweise insbesondere in Hinblick auf Datenuebertragung und Verschluesselung stark vereinfacht geschildert. Die erste Baueinheit 2 sendet auf eine Benutzemachfrage hin (beispielsweise durch manuellen Tuergriffkontakt) eine auf Basis einer Zufallszahl und einem bestimmten Algorithmus kalkulierte Fragebotschaft 6 an eine zweite Baueinheit 4 aus. Nach dem Aussenden erwartet die erste Baueinheit 2 eine Antwortbotschaft 8. Nach Empfang der Fragebotschaft 6 indentifiziert die zweite Baueinheit 4 auf Basis der uebermittelten Zufallszahl sowie dem Algortihmus die erste Baueinheit 2 und errechnet sowie emittiert ferner eine Antwortbotschaft 8. Diese dient wiederum der ersten Baueinheit 2 fuer die Identifizierung der zweiten Baueinheit 4. Auf dieser Basis emittiert die erste oder die zweite Baueinheit 2,4 jeweils ein positives Zugangssignal z oder ein Sperrsignal s. Ganz grundsaetzlich belaeuft sich die Reichweite von Signalen 6 der ersten Baueinheit 2 auf beispielsweise 2 Meter. Die Signalreichweite der zweiten Baueinheit 4 liegt in jedem Fall ueber der Leistung der ersten Baueinheit 2 und betraegt beispielsweise 5 Meter. Die Signaireichweite steht in unmittelbarem Zusammenhang zur Sendeleistung. Soweit der Abstand zwischen den beiden Baueinheiten 2,4 groesser ist, als die Signalreichweite der zweiten Baueinheit 4, erfolgt keine Kommunikation der Baueinheiten 2,4. Folglich wuerde die nachgefragte Funktion nicht freigegeben werden, weil auf ein Fragesignal 6 das entsprechende Antwortsignal 8 ausbleibt. An dieser Stelle kann ein Transceiver 10 eingreifen, welcher die Reichweite aufgrund einer Verstaerkung derart vergroessert, dass das Signal 16 von der ersten Baueinheit 2 entgegengenommen werden kann. Derselbe Zusammenhang gilt auch fuer den Fall, dass das Signal 6 der ersten Baueinheit 2 nicht von der zweiten Baueinheit 4 empfangen werden kann (Distanz von beispielsweise 100 Metern). Die betreffenden, mittels Transceivem 10,12 bearbeiteten Botschaften 14,16, sind in den Figuren 1,2 strichpunktiert gekennzeichnet.

Es ist ferner wie dargestellt moeglich, mehrere Transceiver 10,12 gewissermassen in Serie zu schalten um die Reichweite zu vergroessem. Ferner ist es denkbar, dass ein einziger der Transceiver 10,12 die parallele Verarbeitung von mehreren Frage- und Antwortsignalen uebemimmt.Es bestehen folglich vielfaeltige Moeglichkeiten, um die Vorrichtung 1 irrezufuehren.

Die Vorrichtung 1 wird erheblich sicherer, wenn gemaess Figur 2 Mittel 18,20 vorgesehen sind, welche die Signallaufzeit zwischen den beiden Baueinheiten 2,4 erfassen. Wenn in einem Speicher 22,24 eine gewissermassen maximale Signallaufzeit oder ein Zeitbereich (Soll-Signallaufzeitbereich) abgelegt ist, erfolgt ein Vergleich zwischen der gemessenen Signallaufzeit und der gespeicherten Sollsignallaufzeit. Sofem der gemessene Wert den Sollwert ueberschreitet, wird zumindest die nachgefragte Funktion oder beispielsweise das gesamte Fahrzeug gesperrt. Mit anderen Worten wird ein Manipulierungsversuch mit Transceivern 10,12 erkannt und unschaedlich gemacht.

Als Mittel 18,20 fuer die Erfassung der Signallaufzeit ist vorzugsweise in jeder der beiden Baueinheiten eine interne Uhr 26,28 vorgesehen. Diese Uhr 26,28 kann in Gestalt eines Oszillators mit einem Quarz unter Nutzung einer bestimmten Frequenz vorgesehen sein. Die Schwingkreisfrequenz bestimmt die Ganggenauigkeit, welche wiederum von der Sendefrequenz abhaengt. Besonders gute Ergebnisse lassen sich mit Schwingkreisen mit einer Frequenz im Bereich um 500 MHz erreichen. Fuer genauere Anwendungen ist die Frequenz grundsaetzlich steigerungsfaehig. Ganz wesentlich ist fuer alle Verwendungen, dass die beiden Uhren 26,28 synchron zueinander laufen. Daneben bedarf es einer hohen Ganggenauigkeit. Dies liegt darin begruendet, dass die Signallaufzeiten eines derartigen Systems naturgemaess sehr gering sind, und beispielsweise im Nanosekundenbereich liegen. Um die Uhren 26,28 aufeinander abzustimmen, kann es vorgesehen sein, diese periodisch, beispielsweise bei jedem Verlassen des Fahrzeug, bei jedem Motorstartvorgang oder gemaess einem anderen Rhythmus mittels einem Funksignal zu synchronisieren. Ein solches Synchronisiersignal kann beispielsweise von dem Fahrzeug ausgesendet werden. Bei besonders synchronen, ganggenauen Uhren 26,28 kann auch eine seltenere Synchronisierung ausreichen.

In weiterer Ausgestaltung der Erfindung weist jede ausgesendete Botschaft, insbesondere eine Antwortbotschaft der zweiten Baueinheit 4, eine Zeitinformation betreffend die interne Uhrzeit zu Beginn einer Datenuebermittlung auf. Die Signallaufzeit wird dadurch ermittelt, dass der (von der beispielsweise zweiten Baueinheit 4) uebermittelte Zeitwert von einem in der ersten Baueinheit 2 vorliegenden internen Zeitwert beim Eintreffen der Botschaft abgezogen wird, so dass die Differenz die reine Signallaufzeit zwischen Sendebeginn und Empfangsbeginn beschreibt.

Generell ist es je nach Wunsch moeglich, lediglich die nachgefragte Teilfunktion, mehrere Teilfunktionen oder aber alle Fahrzeugfunktionen zu sperren, falls die tatsaechliche Signallaufzeit ueber der eingespeicherten Signallaufzeit liegt (mit anderen Worten eine Manipulierungsversuch detektiert wurde). In grundsaetzlich gleicher Weise ist es moeglich, die Sperrfunktion mit einer Alarmfunktion zu koppeln. Gemaess einer Ausfuehrungsform erfolgt mittels einer Alarmeinrichtung 30 ein Alarmsignal an dem Fahrzeug. Gemaess einer anderen Ausfuehrtrngsform erfolgt ein Alarmsignal an der zweiten Baueinheit 4 (ID-Karte), um den autorisierten Benutzer zu alarmieren. Gegebenenfalls erfolgt ergaenzend ein Alarm an dem Fahrzeug.

Schliesslich koennen Mittel zum Programmieren 32,34 der Vorrichtung 1 vorgesehen sein, um verschiedene Einstellungen, beispielsweise die Alarmfunktionen, an die Wuensche des Benutzers anzupassen. Zu diesem Zweck sind (Software) Schatter empfehlenswert, mit denen der Fahrzeugalarm oder andere Optionen abschaltbar oder programmierbar sind (beispielsweise Alarmsirene, Lichthupe, Lichthupe zusammen mit Sirene oder Alarm aus).

Weil die zweite Baueinheit 4 grundsaetzlich als Mobilgeraet ausgebildet ist, welches von einem Benutzer mitzufuehren ist, weist dieses Geraet bei miniaturisierter Bauweise sehr stromsparende Schaltkreise auf. Gleichzeitig sind Hochleistungsbatterien vorgesehen, welche bei geringer Baugroesse eine hohe Kapazitaet aufweisen. Die Entladerate ist dabei derart gering ausgefuehrt, dass je nach Gebrauchsgewohnheiten ein wartungsfreier Betrieb auch ueber Jahre hinweg moeglich ist.

## Patentansprüche

1. Vorrichtung (1) zum Verifizieren einer Zugangsberechtigung, insbesondere fuer ein Kraftfahrzeug, mit jeweils mindestens einer fahrzeugseitigen elektronischen Baueinheit (2) und mindestens einer benutzerseitigen elektronischen Baueinheit (4), welche fuer eine gegenseitige Identifizierung, auf drahtlosem Wege, verschluesselte elektronische Botschaften (6,8) austauschen, wobei wenigstens einer der Baueinheiten (2,4) Mittel (18,20) zum Erfassen der Signallaufzeit zugeordnet sind, wenigstens ein Speicher (22,24) mit wenigstens einer eingespeicherten SollSignallaufzeit vorgesehen ist, und ein Vergleich zwischen der ermittelten Signallaufzeit und der eingespeicherten SollSignallaufzeit erfolgt, **dadurch gekennzeichnet, dass** wenigstens die von der benutzerseitigen Baueinheit (4) ausgesendeten elektronischen Botschaften (8) eine Zeitinformation betreffend die interne Uhrzeit der benutzerseitigen Baueinheit (4) aufweisen.

2. Vorrichtung zum Verifizieren einer Zugangsberechtigung nach Patentanspruch 1, **dadurch gekennzeichnet, dass** jeder der Baueinheiten (2,4) eine Uhr (26,28) zugeordnet ist, welche der Erfassung der Signallaufzeit dient.

3. Vorrichtung zum Verifizieren einer Zugangsberechtigung nach Patentanspruch 2, **dadurch gekennzeichnet, dass** die beiden Uhren (26,28) miteinander synchronisiert sind, und dass Mittel zum periodischen Synchronisieren der beiden Uhren (26,28) vorgesehen sind.

4. Vorrichtung zum Verifizieren einer Zugangsberechtigung nach Patentanspruch 3, **dadurch gekennzeichnet, dass** fuer die Synchronisierung der Uhren (26,28) ein fahrzeugseitig ausgesendetes Funksignal herangezogen wird.

5. Vorrichtung zum Verifizieren einer Zugangsberechtigung nach einem der Patentansprueche 2 bis 4, **dadurch gekennzeichnet, dass** die Uhren (26,28) einen Oszillator aufweisen.

6. Vorrichtung zum Verifizieren einer Zugangsberechtigung nach Patentanspruch 5, **dadurch gekennzeichnet, dass** die Frequenz der Oszillatoren gleich ist, und dass die Frequenz mindestens 500 MHz oder mehr betraegt.

7. Vorrichtung zum Verifizieren einer Zugangsberechtigung nach einem oder mehreren der vorhergehenden Patentansprueche, **dadurch gekennzeichnet, dass** jede der ausgesendeten Botschaften (6,8) eine Zeitinformation aufweist.

8. Vorrichtung zum Verifizieren einer Zugangsberechtigung nach einem oder mehreren der vorhergehenden Patentansprueche, **dadurch gekennzeichnet, dass** eine Funktionssperrung vorgenommen wird, wenn die tatsaechlich ermittelte Signallaufzeit groesser ist, als die gespeicherte SollSignallaufzeit.

9. Vorrichtung zum Verifizieren einer Zugangsberechtigung nach Patentanspruch 8, **dadurch gekennzeichnet, dass** eine Alarmvorrichtung (30) vorgesehen ist, und dass zusaetzlich zu der Funktionssperrung ein Alarmsignal emittiert wird.

10. Vorrichtung zum Verifizieren einer Zugangsberechtigung nach einem oder mehreren der vorhergehenden Patentansprueche, **dadurch gekennzeichnet, dass** wenigstens einer der beiden Baueinheiten (2,4) Mittel zum Programmieren (32,34) zugeordnet sind.

11. Vorrichtung zum Verifizieren einer Zugangsberechtigung nach wenigstens einem der vorhergehenden Patentansprueche, **dadurch gekennzeichnet, dass** zumindest die zweite Baueinheit (4) mit stromsparenden Schaltkreisen und einer Hochleistungsbatterie vesehen ist.

## Claims

1. An apparatus (1) for the verification of an access authorisation, in particular for a motor vehicle, comprising at least one respective electronic module (2) at a vehicle side and at least one respective electronic module (4) at a user side which exchange encoded electronic messages (6, 8) wirelessly for a mutual identification, wherein means (18, 20) for the detecting of the signal run time are associated with at least one of the assemblies (2, 4), wherein at least one memory (22, 24) having at least one stored desired signal run time is provided, and wherein a comparison takes place between the determined signal run time and the stored desired signal run time, **characterised in that** at least the electronic messages (8) transmitted by the module (4) at the user side comprise time information relating to the internal time of the module (4) at the user side.

2. An apparatus for the verification of an access authorisation in accordance with claim 1, **characterised in that** a clock (26, 28) is associated with each of the assemblies (2, 4) and serves for the detection of the signal run time.

3. An apparatus for the verification of an access authorisation in accordance with claim 2, **characterised in that** the two clocks (26, 28) are synchronised with one another; and **in that** means are provided for the periodic synchronisation of the two clocks (26, 28).

4. An apparatus for the verification of an access authorisation in accordance with claim 3, **characterised in that** a radio signal transmitted from the vehicle side is used for the synchronisation of the clocks (26, 28).

5. An apparatus for the verification of an access authorisation in accordance with any one of the claims 2 to 4, **characterised in that** the clocks (26, 28) have an oscillator.

6. An apparatus for the verification of an access authorisation in accordance with claim 5, **characterised in that** the frequency of the oscillators is the same; and **in that** the frequency amounts to at least 500 MHz or more.

7. An apparatus for the verification of an access authorisation in accordance with one or more of the preceding claims, **characterised in that** each of the messages (6, 8) transmitted comprises time information.

8. An apparatus for the verification of an access authorisation in accordance with one or more of the preceding claims, **characterised in that** a function lock-down is carried out if the actually determined signal run time is larger than the stored desired signal run time.

9. An apparatus for the verification of an access authorisation in accordance with claim 8, **characterised in that** an alarm device (30) is provided; and **in that** an alarm signal is emitted in addition to the function lock-down.

10. An apparatus for the verification of an access authorisation in accordance with one or more of the preceding claims, **characterised in that** means for programming (32, 34) are associated with at least one of the two assemblies (2, 4).

11. An apparatus for the verification of an access authorisation in accordance with at least one of the preceding claims, **characterised in that** at least the second module (4) is provided with power-saving circuits and with a high-performance battery.

## Revendications

1. Dispositif (1) pour vérifier une autorisation d'accès, notamment pour un véhicule automobile, comportant respectivement au moins un module électronique (2) côté véhicule et au moins un module électronique (4) côté utilisateur, ces modules échangeant des messages électroniques codés (6, 8), sans fil, pour une identification réciproque, dans lequel des moyens (18, 20) pour détecter le temps de propagation des signaux sont associés à au moins l'un des modules (2, 4), au moins une mémoire (22, 24) avec au moins un temps de propagation de consigne des signaux mémorisé est prévue, et une comparaison s'effectue entre le temps de propagation déterminé des signaux et le temps de propagation de consigne mémorisé des signaux, **caractérisé en ce qu'**au moins les messages électroniques (8) émis par le module (4) situé côté utilisateur comportent une information de temps concernant l'heure interne du module (4) situé côté utilisateur.

2. Dispositif pour vérifier une autorisation d'accès selon la revendication 1, **caractérisé en ce qu'**à chacun des modules (2, 4) est associée une horloge (26, 28) qui est utilisée pour détecter le temps de propagation des signaux.

3. Dispositif pour vérifier une autorisation d'accès selon la revendication 2, **caractérisé en ce que** les deux horloges (26, 28) sont synchronisés entre elles et que des moyens sont prévus pour la synchronisation périodique des deux horloges (26, 28).

4. Dispositif pour vérifier une autorisation d'accès selon la revendication 3, **caractérisé en ce qu'**un signal radio émis côté véhicule est utilisé pour la synchronisation des horloges (26, 28).

5. Dispositif pour vérifier une autorisation d'accès selon l'une des revendications 2 à 4, **caractérisé en ce que** les horloges (26, 28) comportent un oscillateur.

6. Dispositif pour vérifier une autorisation d'accès selon la revendication 5, **caractérisé en ce que** la fréquence des oscillateurs est la même et **en ce que** la fréquence est égale à au moins 500 MHz ou plus.

7. Dispositif pour vérifier une autorisation d'accès selon une ou plusieurs des revendications précédentes, **caractérisé en ce que** chacun des messages émis (6, 8) possède une information de temps.

8. Dispositif pour vérifier une autorisation d'accès selon une ou plusieurs des revendications précédentes, **caractérisé en ce qu'**un blocage de fonction est réalisé lorsque le temps de propagation effectivement déterminé des signaux est supérieur au temps de propagation de consigne mémorisé des signaux.

9. Dispositif pour vérifier une autorisation d'accès selon la revendication 8, **caractérisé en ce qu'**il est prévu un dispositif d'alarme (30) et qu'un signal d'alarme est émis en plus du blocage de la fonction.

10. Dispositif pour vérifier une autorisation d'accès selon une ou plusieurs des revendications précédentes, **caractérisé en ce que** des moyens de programmation (32, 34) sont associés à au moins l'un des deux modules (2, 4).

11. Dispositif pour vérifier une autorisation d'accès selon au moins l'une des revendications précédentes, **caractérisé en ce qu'**au moins le second module (4) est équipé de circuits réalisant une économie de courant et d'une batterie de grande puissance.
